# DEMANDE DE BREVET EUROPEEN

(11) **EP 1 340 708 A1**
(43) Date de publication de la demande: **03.09.2003**
(21) Numéro de dépôt: 03356034.3
(22) Date de dépôt: 27.02.2003
(51) Int. Cl.: B66C 13/40, B66F 9/065

(54) **Nacelle élévatrice, et procédé d'assemblage au moyen d'une telle nacelle**

(30) Priorité: 28.02.2002 FR 0202575
(71) Demandeur: Pinguely-Haulotte, 42152 L'Horme (FR)
(72) Inventeur: Beji, Salah, 38200 Vienne (FR)
(74) Mandataire: Schouller, Jean-Philippe

(57) **Abrégé**

Cette nacelle élévatrice (1) comprend un ensemble (2, 5) automoteur apte à reposer sur le sol par des organes de liaison (3A, 3B), cet ensemble étant équipé d'une structure (6) apte à élever, plus ou moins par rapport à cet ensemble (6), un organe (7) de support d'une charge (P'), cet organe étant fixé ou articulé sur la structure élévatrice (6). Cette nacelle (1) est caractérisée en ce que :
- l'ensemble auto-moteur (2, 5) ou la structure élévatrice (6) est pourvu de moyens (11) de réception d'un signal émis par une télécommande (10),
- les moyens de réception (11) sont couplés (12) à des moyens (13) permettant de commander à la fois l'ensemble auto-moteur (2, 5) et la structure élévatrice (6) pour le déplacement dans l'espace de l'organe de support (7), alors que les moyens de commande (13) peuvent être activés par la télécommande (10).

## Description

L'invention a trait à une nacelle élévatrice et à un procédé d'assemblage d'une superstructure de bâtiment au moyen d'une telle nacelle.

Dans le domaine de la construction de bâtiments industriels, tels que des hangars comprenant des superstructures métalliques, il est connu de monter des poteaux puis de relier les extrémités supérieures de ces poteaux grâce à des poutres. Pour ce faire on utilise classiquement une grue qui doit être fermement immobilisée par rapport au sol, par exemple au moyen de vérins, avant de pouvoir soulever une poutre. Un grutier ou un chauffeur spécialisé doit être employé pour déplacer ou piloter une telle grue, ce qui renchérit d'autant le prix de construction d'un bâtiment.

Tel est en particulier le cas avec les grues connues de US-A-4,721,213 qui sont montées chacune sur un camion. En outre, dans cet art antérieur, les camions, sont immobilisés par des patins d'appui sur le sol lors du déploiement des mâts élévateurs. Les grues ne peuvent donc pas être déplacées lorsqu'elles sont en configuration de travail.

C'est à ces inconvénients qu'entend plus particulièrement remédier l'invention en proposant un nouveau type de nacelle qui permet de se dispenser de l'utilisation d'une grue classique dans de nombreuses situations.

Dans cet esprit, l'invention concerne une nacelle élévatrice qui comprend un ensemble auto-moteur apte à reposer sur le sol par des organes de liaison, cet ensemble étant équipé d'une structure apte à élever plus ou moins, par rapport à cet ensemble, un organe de support d'une charge, cet organe étant fixé ou articulé sur cette structure. Cette nacelle est caractérisée en ce que l'ensemble auto-moteur ou la structure élévatrice est pourvu de moyens de réception d'un signal émis par une télécommande et en ce que ces moyens de réception sont couplés à des moyens permettant de commander à la fois l'ensemble auto-moteur et la structure élévatrice pour le déplacement dans l'espace de l'organe de support, ces moyens de commande pouvant ainsi être activés par la télécommande.

Grâce à l'invention, la nacelle peut être pilotée par un opérateur se trouvant à bord d'une autre nacelle élévatrice, par exemple en hauteur dans une zone de jonction entre une poutre et la superstructure d'un bâtiment. Par la télécommande, l'opérateur peut ainsi manoeuvrer la nacelle conforme à l'invention pour pré-positionner une poutre par rapport à son environnement, sans avoir recours à une grue.

Selon des variantes de réalisation de l'invention, l'organe de support peut être formé par un ensemble de fourches monté sur la structure élévatrice, par un crochet monté sur un bras, lui-même fixé sur cette structure, ou par un plateau monté sur cette structure.

La structure élévatrice peut être de type à mât télescopique, de type à ciseaux ou de type à mât articulé.

L'invention concerne également un procédé d'assemblage d'une superstructure d'un bâtiment, dans lequel on fixe en hauteur un élément structurel. Ce procédé comprend des étapes consistant, pour un opérateur, à :
- se positionner dans une zone de raccordement prévue de cet élément structurel avec le reste de la superstructure ;
- commander, au moyen d'une télé-commande, une nacelle telle que précédemment décrite pour soulever et positionner cet élément par rapport à cette superstructure et
- immobiliser cet élément dans la zone de raccordement précitée.

L'invention sera mieux comprise et d'autres avantages de celle-ci apparaîtront plus clairement à la lumière de la description qui va suivre de deux modes de réalisation d'une nacelle conforme à son principe et de son mode de mise en oeuvre, donnée uniquement à titre d'exemple et faite en référence aux dessins annexés dans lesquels :
- la figure 1 est une vue de principe de côté, dans une première position, d'une nacelle conforme à un premier mode de réalisation de l'invention ;
- la figure 2 est une vue analogue à la figure 1 lorsque la nacelle est dans une seconde position, en cours d'utilisation lors du montage de la superstructure d'un bâtiment et
- la figure 3 est une vue analogue à la figure 2 pour une nacelle conforme à un second mode de réalisation de l'invention.

La nacelle 1 représentée aux figures 1 et 2 comprend un châssis 2 qui repose sur la surface S du sol par quatre roues dont deux sont visibles avec les références 3A et 3B. A la place de roues, le châssis 2 pourrait être équipé de chenilles formant organes de liaison au sol. La roue 3A est motrice, c'est-à-dire reliée à un moteur 4 intégré au châssis 2. La roue 3B est directrice, c'est-à-dire a une orientation variable par rapport au châssis 2, ceci permettant de diriger la nacelle 1.

Sur le châssis 2 est monté, avec possibilité de rotation autour d'un axe Z-Z' qui est vertical lorsque la surface S est horizontale, une embase 5 sur laquelle est articulé un mât télescopique 6. Le mât 6 est articulé sur l'embase 5 autour d'un axe X-X' perpendiculaire à l'axe Z-Z'. La double flèche F₁ à la figure 2 représente le mouvement de rotation du mât 6 par rapport à l'axe X-X'. La double flèche F₂ représente le mouvement de pivotement de l'embase 5 par apport au châssis 2.

La double flèche F₃ représente un mouvement de déplacement de l'ensemble de la nacelle 1 par rapport à la surface S du sol, alors que la double flèche F₄ représente les changements de direction possibles de la nacelle 1.

Le mât 6 est télescopique, en ce sens qu'il comprend un fût 61 articulé sur l'embase 5 et une partie 62 apte à coulisser à l'intérieur du fût 61 en étant commandé par tout moyen approprié, par exemple par un vérin hydraulique non représenté. La double flèche F₅ représente la possibilité d'extension du mât 6.

A l'extrémité supérieure de la partie 62 est montée une structure à parallélogramme 63 qui supporte deux fourches dont une seule est représentée sur les figures avec la référence 7.

Conformément à l'invention, il est prévu un boîtier de télécommande 10 destiné à être pris en mains par un opérateur O, alors que l'embase 5 est équipée d'un capteur 11 apte à recevoir les signaux radio-électriques émis par la télécommande 10 et à les transmettre par une liaison filaire 12 à une unité 13 de contrôle des mouvements de la nacelle 1. L'unité 13 peut commander le déplacement du châssis 2 dans le sens des flèches F₃ et F₄, le pivotement de l'embase 5 par rapport au châssis 2 selon la flèche F₂ et l'élévation du mât 6 par rapport à l'embase 5 dans le sens des flèches F₁ et F₅. L'unité 13 permet également de commander le pivotement de la structure à parallélogramme 63 par rapport à la partie 62 du mât 6, ceci étant représenté par la double flèche F₆ à la figure 2.

Il est ainsi possible de commander, à distance et par la télécommande 10, le positionnement dans l'espace des fourches 7 et d'une charge qu'elle supporte.

A la figure 2, il est représenté la mise en oeuvre de la nacelle 1 lors de la construction d'un bâtiment industriel comprenant un poteau P immobilisé par rapport à la surface S du sol grâce à un massif M. Une poutre P' en forme de C est destinée à être fixée au poteau P dans une zone Z voisine de son extrémité supérieure.

L'opérateur O peut prendre position sur la plate-forme 22 d'une seconde nacelle 21 qui peut être de tout type connu, par exemple une nacelle dite à ciseaux. L'opérateur O peut ainsi intervenir dans la zone Z.

Grâce à la télécommande 10, l'opérateur O peut commander le déplacement dans l'espace de la poutre P' de façon à l'amener dans la zone Z dans laquelle il peut alors intervenir pour immobiliser la poutre P' sur le poteau P, par exemple au moyen de boulons. Les fourches passent ainsi de la position basse à la position haute représentées à la figure 2.

Ainsi, l'opérateur peut assembler la superstructure du bâtiment sans avoir recours à une grue dont le prix de revient horaire est élevé et sans avoir besoin des services d'un grutier spécialisé.

Dans le second mode de réalisation de l'invention représenté à la figure 3, les éléments analogues à ceux du premier mode de réalisation portent des références identiques augmentées de 100. La nacelle 101 de ce mode de réalisation comprend un châssis 102 associé à une embase 105, le châssis reposant sur le sol grâce à des roues 103A et 103B. Un moteur 104 est incorporé au châssis 102 et un mât 106 est articulé sur l'embase 105. A l'extrémité supérieure du mât 106 est fixé rigidement un bras 108 assurant une liaison entre le mât 106 et un crochet 107 de type crochet de grue qui est de préférence articulé sur le bras 108. Le crochet 107 permet de soulever, grâce à un filin 109, une poutre P' à section en forme de I en vue de la positionner dans l'espace, comme cela ressort des deux positions représentées sur la figure 3.

La nacelle 101 est équipée d'un capteur 111 relié par une liaison filaire 112 à une unité 113 de commande de la position dans l'espace du crochet 107.

Le capteur 111 est apte à recevoir et à transmettre à l'unité 113 des signaux émis par une télécommande 110 qu'un opérateur .0 peut emmener avec lui lorsqu'il se trouve sur la plate-forme 122 d'une seconde nacelle 121.

Comme précédemment, la nacelle 101 peut être utilisée pour positionner en hauteur la poutre P' par rapport à la superstructure d'un bâtiment en cours de construction.

L'invention n'est pas limitée aux modes de réalisation représentés et, à la place des fourches 7 ou du crochet 107, on pourrait utiliser un plateau monté en partie supérieure d'une structure élévatrice. A ce sujet, la structure élévatrice n'est pas nécessairement un mât télescopique. Il peut s'agir d'une structure du type à ciseaux, telle que représentée pour la seconde nacelle visible aux figures 2 et 3. Cette structure pourrait également être du type à mât articulé ou de tout autre type connu.

## Revendications

1. Nacelle élévatrice comprenant un ensemble automoteur apte à reposer sur le sol par des organes de liaison, ledit ensemble étant équipé d'une structure apte à élever, plus ou moins par rapport audit ensemble, un organe de support d'une charge, ledit organe étant fixé ou articulé sur ladite structure, **caractérisée en ce que** :
- ledit ensemble (2, 5 ; 102, 105) ou ladite structure (6 ; 106) élévatrice est pourvu de moyens (11 ; 111) de réception d'un signal émis par une télécommande (10 ; 110),
- lesdits moyens de réception sont couplés (12 ; 112) à des moyens (13 ; 113) permettant de commander à la fois ledit ensemble (2, 5 ; 102, 105) et ladite structure élévatrice (6 ; 106) pour le déplacement dans l'espace dudit organe (7 ; 107), lesdits moyens de commande pouvant ainsi être activés par ladite télécommande.

2. Nacelle selon la revendication 1, **caractérisée en ce que** ledit organe est formé par un ensemble de fourches (7) monté sur ladite structure élévatrice (6).

3. Nacelle selon la revendication 1, **caractérisée en ce que** ledit organe est un crochet (107) monté sur un bras (108) fixé sur ladite structure élévatrice (106).

4. Nacelle selon la revendication 1, **caractérisée en ce que** ledit organe est un plateau monté sur ladite structure élévatrice.

5. Nacelle selon l'une des revendications précédentes, **caractérisée en ce que** ladite structure élévatrice est un mât télescopique (6 ; 106).

6. Nacelle selon l'une des revendications 1 à 4, **caractérisée en ce que** ladite structure élévatrice est de type à ciseaux.

7. Nacelle selon l'une des revendications 1 à 4, **caractérisée en ce que** ladite structure élévatrice est de type à mât articulé.

8. Procédé d'assemblage d'une superstructure de bâtiment dans lequel on fixe en hauteur un élément structurel, **caractérisé en ce qu'**il comprend des étapes consistant, pour un opérateur (8), à :
- se positionner dans une zone (Z) de raccordement prévue dudit élément (P') avec le reste de la superstructure (P) ;
- commander, au moyen d'une télécommande (10 ; 110), une nacelle (1 ; 101) selon l'une des revendications précédentes pour soulever et positionner ledit élément par rapport à ladite superstructure et
- immobiliser ledit élément dans ladite zone.
